# FASCICULE DE BREVET EUROPEEN

(11) **EP 0 013 516 B1**
(45) Date de publication et mention de la délivrance du brevet: **17.02.1982**
(21) Numéro de dépôt: 79400953.0
(22) Date de dépôt: 04.12.1979
(51) Int. Cl.: A47B 96/14

(54) **Montant profilé à crémaillère muni de caches amovibles**
Lochprofilstütze mit abnehmbaren Deckleisten
Apertured upright section with removable cover-plates

(30) Priorité: 16.01.1979 FR 7900930
(43) Date de publication de la demande: 23.07.1980
(73) Titulaire: Reith, Charles, F-75004 Paris (FR)
(72) Inventeur: Reith, Charles, F-75004 Paris (FR)
(74) Mandataire: Roger-Petit, Jean-Camille

## Description

On utilise couramment pour toutes sortes de meubles, et notamment pour des bibliothèques, des étagères, ainsi que pour de nombreux autres usages, des crémaillères fixées sur un support, mur ou cloison, ou assemblées en poteau, auxquelles on peut accrocher à tout niveau désiré des consoles destinées elles-mêmes à supporter des tablettes.

Ces crémaillères sont généralement constituées par un profilé métallique, à section droite en forme de H ou similaire, dont la branche transversale est percée de fenêtres équidistantes, constituant la crémaillère proprement dite, et dont les bords des deux branches parallèles, destinés à prendre appui contre la cloison, sont prolongés vers l'extérieur par des retours à angle droit, formant pieds, percés de trous permettant leur fixation par vis à la cloison; il est connu par le Brevet FR-A-2039207 d'associer à une telle crémaillère un couple de caches agencés de façon à cacher les vis de fixation des profilés en H à la cloison, et constitués par des bandes glissées dans des glissières formées en tête et au pied du profilé.

Toutefois ce mode d'exécution présente l'inconvénient d'un montage difficile des caches, surtout si le profilé est en place, et de ne pas cacher les glissières du profilé et la crémaillère.

Pour pallier cet inconvénient, le montant profilé suivant l'invention est caractérisé en ce que chaque cache est constitué par un contre-profil dimensionné pour couvrir préférablement la totalité du profilé dont les bords latéraux tangentent les extrémités des retours d'équerre du profilé et dont les bords opposés portant sur les tranches du profilé se prolongent au delà de celui-ci de manière à former des lèvres souples camouflant tout ou partie de la crémaillère, un système de clipsage par languettes à peu près perpendiculaires aux branches du profilé et par lèvres prévues sur ces branches permettant la fixation aisée des caches sur le profilé.

Ces moyens de fixation des caches sur le profilé sont préférablement striés, cannelés, ou profilés de toute manière appropriée permettant d'obtenir une fixation solide, bien qu'amovible.

Le dessin montre à titre d'exemple plusieurs modes de réalisation de la présente invention:
La figure 1 est une vue en perspective, avec arrachement, d'un premier mode de réalisation de l'invention.
La figure 2 est une vue en coupe transversale.
La figure 3 est une coupe d'une variante.
La figure 4 est une coupe d'un profilé en double H.

Le profilé représenté, à section en forme de H, comporte une branche transversale 1, percée à intervalles réguliers de fenêtres oblongues 2, régulièrement réparties, qui constituent la crémaillère proprement dite. Les deux branches parallèles 3 et 4 de ce profilé sont prolongées vers l'extérieur, du côté destiné à être appliqué contre le support, par des retours d'équerre 5 et 6, formant pieds, percés de trous 30 permettant la fixation par vis (non représentées).

Sur les faces extérieures des branches parallèles 3 et 4 de ce profilé en forme de H sont prévues, par exemple à midistance, des lèvres continues 7, 8 entre lesquelles peuvent être engagés à force et fixés les languettes 9 et 10 solidaires des contre-profils 11 et 12, dont les bords prennent appui respectivement contre les faces extérieures des branches parallèles 3 et 4 du profilé et contre les faces contiguës de leurs prolongements en retour 5 et 6, formant pieds.

Ce mode de fixation de contre-profils souples, de toutes formes, dimensions et couleurs sur des profilés métalliques de section en H, en U ou en L permet une mise en place aisée puisqu'il suffit de présenter chaque cache par côté jusqu'à engager les organes de fixation l'un dans l'autre, ce qui autorise le changement de ces caches à volonté.

Les bords 26, 27 des contre-profils 11 et 12 sont appliqués sur les tranches 15, 16 des branches parallèles 3 et 4 du profilé en H qu'elles cachent; elles font porter leurs bords opposés 28, 29 contre les tranches 24, 25 des retours d'équerre 5, 6 des profilés; les bords 26, 27 sont préférablement amincis et prolongés pour former des lèvres 19, 20; l'élasticité de ce3 prolongements amincis 19 et 20 peut être suffisante pour qu'ils s'effacent suffisamment pour permettre le passage des crochets de fixation des consoles que doit porter au niveau désiré la crémaillère 1,2.

Ces profilés en H sont parfois agencés pour constituer des poteaux 21, comme le montre la figure 4, au lieu d'être fixés à une cloison; les contre-profils 22, 23 sont alors agencés pour cacher chacun une moitié des poteaux; dans le mode de réalisation montré, ils sont du type de ceux de la figure 3.

Les profilés métalliques peuvent être des profilés à section autre que la section en H du moment que la fixation des caches puisse se faire par engagement de lanquettes 9, 10, 13, 14 continues d'un des éléments dans des lèvres 7, 8 ou rainures de l'autre élément, ce qui évite les inconvénients des montages connus comprenant des glissières, des encliquetages, des vis ou des pinces.

## Revendications

1. Montant profilé à crémaillère constitué par un profilé à section en forme d'au moins un H, dont la branche transversale (1) est percée de fenêtres (2) équidistantes, constituant la crémaillère proprement dite, et dont les bords des deux branches parallèles (3, 4) destinés à prendre appui contre la cloison sont prolongés par des retours (5, 6) vers l'extérieur, à angle droit, formant pieds, percés de trous (30) permettant leur fixation par vis sur le support, associé à un couple de caches amovibles destinés à camoufler la totalité du profilé, caractérisé en ce que chaque cache est constitué par un contre-profil (11, 12, 22, 23) dimensionné pour couvrir préférablement la totatlité du profilé, dont les bords latéraux (28, 29) tangentent les extrémités (24, 25) des retours d'équerre du profilé et dont les bords opposés (26, 27) portant sur les tranches (15, 16) du profilé se prolongent au delà de celui-ci de manière à former des lèvres souples (19, 20) camouflant tout ou partie de la crémaillère (2), un système de clipsage par languettes (9, 10, 13, 14) à peu près perpendiculaires aux branches (3, 4) du profilé et par lèvres (7, 8) prévues sur ces branches permettant la fixation aisée des caches sur le profilé.

2. Profilé à crémaillère suivant la revendication 1 caractérisé en ce que les lèvres (7, 8) et les languettes (9,10,13,14) du système de clipsage sont striées, cannelées, ou profilées.

## Patentansprüche

1. Profilschiene mit Lochleiste, bestehend aus einem Profil mit einem Querschnitt in Form mindestens eines H, dessen Quersteg (1) in gleichmäßigen Abständen Durchbrechungen (2) aufweist und die eigentliche Lochleiste bildet und dessen zur Anlage an einer Wand bestimmte Ränder der parallelen Seitenschenkel (3, 4) nach außen durch Stützflächen bildende, rechtwinklige Abwinklungen (5, 6) verlängert sind, die Löcher (30) für ihre Befestigung mittels Schrauben an einer Abstützung aufweisen, sowie mit zwei zugehörigen, abnehmbaren Blenden zum Verkleiden des gesamten Profils, dadurch gekennzeichnet, daß jede Blende aus einem Gegenprofil (11, 12, 22, 23) besteht, das so bemessen ist, daß es vorzugsweise das gesamte Profil abdeckt, und deren Seitenränder (28, 29) bündig die Enden (24, 25) der rechtwinkligen Abwinklungen des Profils berühren und deren gegenüberliegende Ränder (26, 27) auf den Schenkeln (15, 16) des Profils aufliegen und über diese hinaus derart verlängert sind, daß sie biegsame Lippen (19, 20) bilden, die die Lochleiste (2) ganz oder teilweise abdecken, und daß ein Klemmsystem aus zu den Schenkeln (3, 4) des Profils im wesentlichen rechtwinklig verlaufenden Zungen (9, 10, 13, 14) und an diesen Schenkeln vorgesehenen Klemmlippen (7, 8) zur leichten Befestigung der Blenden an dem Profil vorgesehen ist.

2. Profilschiene mit Lochleiste nach Anspruch 1, dadurch gekennzeichnet, daß die Klemmlippen (7, 8) und die Zungen (9, 10, 13, 14) des Klemmsystems gekerbt, gerieft oder profiliert sind.

## Claims

1. Profiled upright support, with rack, constituted by a channel having a section in the form of at least an »H«, of which the transverse web (1) has equidistant apertures (2), constituting the rack proper, and of which the edges of the edges of the two parallel arms (3, 4) intended to bear against the partition wall are extended by return walls (5, 6) towards the exterior at right angles, forming feet, provided with holes (30) permitting their fixation by screws on the support, associated with a pair of removable covers intended to hide the whole of the channel, characterised in that each cover is constituted by a counter-channel (11, 12, 22, 23), dimensioned so as to cover preferably the whole of the channel, of which the lateral edges (23, 29) are flush with the ends (24, 25) of the right-angled return walls of the channel and of which the opposite edges (26, 27) bearing against the flanges (15, 16) of the channel are extended beyond the same in such a manner sa to form flexible lips (19, 20) hiding all or part of the rack (2), a system of clipping by tongues (9,10,13,14) substantially perpendicular to the arms (3, 4) of the channel and by lips (7, 8) provided on these arms permitting the simple fixation of the cover on the channel.

2. Profiled upright support, with rack, according to claim 1, characterised in that the lips (7, 8) and the tongues (9, 10, 13, 14) of the clipping system are striated, grooved, or channelled.
